# EUROPÄISCHE PATENTSCHRIFT

(11) **EP 0 005 267 B1**
(45) Veröffentlichungstag und Bekanntmachung des Hinweises auf die Patenterteilung: **16.02.1983**
(21) Anmeldenummer: 79101338.6
(22) Anmeldetag: 02.05.1979
(51) Int. Cl.: B42B 7/00, B65H 37/04

(54) **Vorrichtung zum Aufkleben von Schutztaschen auf Albenblätter**
Device for glueing protection pockets onto album sheets
Dispositif pour coller des pochettes de protection sur des feuilles d'album

(30) Priorität: 03.05.1978 DE 2819530
(43) Veröffentlichungstag der Anmeldung: 14.11.1979
(73) Patentinhaber: Heinz Beck, Kunststoffverarbeitung GmbH, D-8391 Tiefenbach (DE); HAWID Hans Widmaier GmbH & Co., D-1000 Berlin 52 (DE)
(72) Erfinder: Beck, Heinz, D-8391 Tiefenbach (DE)
(74) Vertreter: Zellentin, Rüdiger, Dr.

## Beschreibung

Die Erfindung betrifft eine Vorrichtung zum Aufkleben von Schutztaschen auf ausgerichtete Albenblätter mit einem endlosen Fördermittel mit in gleichem Abstand voneinander darauf angeordneten Haltemitteln für die Albenblätter, mit eine Übergabe- und einer Entladestationsvorrichtung für die Albenblätter auf das und vom Fördermittel mit wenigstens einer Anfeuchtstation mit einer ausfahrbaren Anfeuchteinrichtung und mit einer Klebestation mit mindestens einem Magazin für Schutztaschen sowie mit Gegendruckplatten.

Eine derartige Vorrichtung ist aus der US-PS 3 992 245 bekannt. Hierbei werden Albenblätter mit ihren Stanzlöchern auf Stiften auf einem Drehtisch angeordnet und schrittweise den Arbeitsstationen zugeführt.

An den jeweiligen Arbeitsstationen schwenken die Arbeitsgeräte Klebemittel, Halter mit mehreren Aufnehmern mit Magazinen entnommenen Taschen etc. über das auf den Stiften positionierte Albumblatt und werden dort zur Vorrichtung der vorgesehenen Arbeit abgesenkt. Der Drehtisch dient hierbei als Gegendruckplatte. Die Aufnehmer sind zur Aufnahme der Taschen aus den Magazinen mit einer Vakuumleitung verbunden.

Aus der US-PS 1 327 664 ist eine Vorrichtung zum Aufkleben von Stoffmustern auf Katalogseiten bekannt. Diese Vorrichtung enthält ein endloses zweigeteiltes Fördermittel, durch das im Abstand voneinander Platten mit den Seiten transportiert werden. Unterhalb der Plattenbahn und zwischen den beiden Fördermittelteilen sind Magazine mit den Mustern und Klebstoffbehälter angeordnet.

Oberhalb und zwischen den Transportmitteltuben sind Aufnehmer beziehungsweise Klebstoffüberträger auf- und abbeweglich angeordnet. Zwischen den die Katalogseiten tragenden Platten werden die Aufnehmer bzw. Klebstoffüberträger zu den Mustermagazinen bzw. zum Klebstoff zum Beladen abgesenkt und wieder angehoben, dann werden die Platten mit den Seiten weiter unter die Aufnehmer bzw. Klebstoffüberträger befördert und dann werden diese abgesenkt, um die Muster bzw. den Klebstoff auf die Katalogseite zu übertragen und dann wieder angehoben, dann werden die Platten weiterbewegt und die Aufnehmer bzw. Klebstoffüberträger werden zwischen zwei Platten zu den Magazinen bzw. zum Klebstoff angesenkt.

Die bekannten Vorrichtungen arbeiten wegen der vielen Schwenk- bzw. Auf- und Abbewegungen relativ langsam, sind kompliziert und damit störanfällig und ein Wechsel in der Anordnung der Muster auf den Seiten erfordert einen großen Aufwand.

Aufgabe der Erfindung ist es, die bekannten Vorrichtungen zum Aufkleben von Schutztaschen auf Albenblätter dahingehend zu verbessern, daß die Arbeitsgeschwindigkeit erhöht und dennoch der Aufbau der Vorrichtung vereinfacht wird und die es ermöglicht, leicht und schnell Anordnungen von unterschiedlich großen Taschen an unterschiedliche Blattaufteilungen anzupassen.

Diese Aufgabe wird erfindungsgemäß durch die im Kennzeichen des Hauptanspruchs enthaltenen Merkmale gelöst. Weitere vorteilhafte Ausgestaltungen der Erfindung sind in den Unteransprüchen wiedergegeben.

Nachstehend wird die Erdindung anhand von Ausführungsbeispielen unter Verweis auf mögliche weitere Ausführungen unter Bezug auf die Zeichnungen näher erläutert. Es zeigt:
Fig. 1 in schematischer Darstellung eine Vorrichtung zum Aufkleben von Schutztaschen auf Albenblätter,
Fig. 2 in schematischer Darstellung einen Anfeuchtstempel,
Fig. 3 in schematischer Darstellung einen Magazinstempel,
Fig. 4 zwei Varianten von Magazinwänden von oben gesehen,
Fig. 5 in schematischer Darstellung ein zweites Ausführungsbeispiel eines Anfeuchtstempels,
Fig. 6 eine Maske für einen Anfeuchtstempel von oben,
Fig. 7 mehrere auf einer verschiebbaren Grundplatte angeordnete Anfeuchteinrichtungen, die über Leitungen mit einem zentralen Verteilbehälter für ein Anfeuchtmittel verbunden sind.
Fig. 8 auf einer Grundplatte verschiebbare Schienen, auf denen ein Sockel zur Aufnahme einer Anfeuchteinrichtung oder eines Magazins verschiebbar aufgesetzt ist,
Fig. 9 eine Ausführungsvariante eines Magazins,
Fig. 10 eine auf und ab und in waagerechter Richtung hin- und herverschiebbare Grundplatte mit aufgesetzten Anfeuchteinrichtungen mit einem Filz als Anfeuchtauflage,
Fig. 11 eine Anfeuchteinrichtung mit einem über zwei Walzen geführten Anfeuchtband.

Bei dem in Fig. 1 dargestellten Ausführungsbeispiel gelangen die mit Schutztaschen 1 zu versehenden einseitig bedruckten Albumblätter 2 mittels einer Fördereinrichtung 3 zu einer Ausrichtstation 4, wo sie elektronisch oder mechanisch über eine Druckmarkensteuerung mittels einer bekannten Ausrichteinrichtung ausgerichtet werden. Das ausgerichtete Albumblatt 2 wird taktweise von einem Schnappgreifer 5 erfaßt. Je nach seiner Lage und der Notwendigkeit im weiteren Arbeitsgang wird das Albumblatt vorher durch einen Blattwender 6 umgedreht oder nicht. Die Schnappgreifer 5 klemmen die zentrierten Albumblätter 2 an einem senkrecht zur Förderrichtung liegenden Rand ein und halten sie während des Durchgangs durch die Vorrichtung, so daß gewährleistet ist, daß jedes zentriert zugeführte Albumblatt 2 in jeder Bearbeitungsstation immer in der gleichen Position angeordnet ist.

Mehrere Schnappgreifer 5 sind in gleichen Abständen voneinander, die den Abständen der Bearbeitungsstationen voneinander entsprechen, mit ihren Enden auf zwei im Gleichtakt einen Abstand zwischen ihnen freilassend parallel zueinander um Umlenkrollen 7 geführte endlose Fördermittel 8, wie Ketten, Bänder oder dergleichen angeordnet.

Der Abstand zwischen den beiden Fördermitteln 8 ist so gewählt, daß die zur Greifkante senkrechten Ränder der Albenblätter 2 auf den Fördermitteln 8 aufliegen können. Um auch andere Formate von Albenblättern 2 mit Schutztaschen 1 versehen zu können, kann der Abstand zwischen den beiden Fördermitteln 8 einstellbar sein, z.B. mittels Spindeltriebs oder Abstandhaltern, wobei dann die Halterung der Schnappgreifer 5 auf den Fördermitteln 8 so ausgelegt ist, daß sie Abstandsveränderungen zuläßt. Dies kann z.B. derart erfolgen, daß die eigentlichen Schnappelemente nur auf einem Abschnitt angeordnet sind, der einem vorgegebenen minimalen Abstand entspricht und zu beiden Seiten Verlängerungen aufweist, die in Halterungen der Fördermittel 8 verschieb- und arretierbar sind. Um bei Albenblättern 2, die eine geringe Eigensteifigkeit aufweisen, ein Durchhängen an der vierten Seite zu vermeiden, können zwischen den beiden Fördermittelteilen noch Stützen (nicht dargestellt) für den den Schnappgreifern 5 gegenüberliegenden Rand der jeweiligen Albenblätter 2 auswechselbar eingesetzt werden.

Bei einem anderen nicht dargestellten Ausführungsbeispiel ist der Abstand der beiden Fördermittelteile nicht veränderbar und entspricht der maximalen Größe des Bereichs eines Albumblattes 2, das mit Schutztaschen 1 versehen werden soll. Um auch schmälere Albenblätter 2 verarbeiten zu können, sind in beiden Fördermittelteilen 8 Halterungen für Dorne vorgesehen, mit denen der Abstand zwischen den Fördermittelteilen verringert werden kann, so daß die Seiten eines schmäleren Albumblattes 2 nicht mehr auf den eigentlichen Fördermittelteilen, sondern auf den Dornen aufliegen. Sofern die Fördermittel 8 Ketten sind, können diese Dorne in die Gelenkbuchsen eingesetzt werden.

Durch das sich taktweise bewegende Fördermittel 8 wird jedes Albumblatt 2 zunächst einer Anfeuchtstation 9 zugeführt. Sobald das Albumblatt 2 eine bestimmte Lage in der Anfeuchtstation 9 erreicht hat, stoppt das Fördermittel 8 und ausgelöst durch einen Schalter, z.B. einen Magnetschalter oder eine Lichtschranke, bewegen sich in Richtung auf die nichtbedruckte Seite des Albumblattes 2 eine durch Kolbenzylinder 10 betätigte Gegendruckplatte 11 und in Richtung auf die bedruckte Seite auf einer Grundplatte 12 angeordnete mit ausschiebbaren Kolbenzylindern 13 versehene Anfeuchteinrichtungen 14. Die Bewegungen sind so gekoppel, daß, wenn die Gegendruckplatte 11 die Rückseite des Albumblattes 2 erreicht, die Anfeuchteinrichtungen 14 mit ihren Arbeitsflächen auf der Vorderseite anliegen und entsprechend ihrer Größe Felder auf dem Albumblatt 2 befeuchten. Die Größe der eigentlichen Anfeuchtfläche ist, um auch seitlich saubere Klebverbindungen zu erzielen, etwas geringer als die vorgesehene Klebefläche auf den Schutztaschen 1. Die Verweildauer und damit eine ausreichende Befeuchtung richtet sich nach der Beschaffenheit des Materials des Albumblattes 2, z.B. nach seiner Saugfähigkeit, dem zum Aufkleben verwendeten wasserlöslichen Kelbstoff auf den Schutztaschen, der Porosität des eigentlichen Anfeuchters, sowie dem verwendeten Anfeuchtmittel und wird empirisch festgelegt. Sodann bewegen sich Anfeuchteinrichtungen 14 und Gegendruckplatte 11 durch die umgesteuerten Zylinder 10, 13 auseinander und das Fördermittel 8 setzt sich in Bewegung und befördert das befeuchtete Albumblatt 2 um einen Takt zur Klebestation 15 weiter. Der Abstand der Klebestation 15 von der Anfeuchtstation 9 ist so bemessen, daß, wenn ein Albumblatt 2 in der Klebestation 15 richtig positioniert ist, gleichzeitig ein anderes Albumblatt 2 in der Anfeuchtstation 9 ebenfalls richtig positioniert ist.

Die Klebestation 15 ist ähnlich der Anfeuchtstation 9 aufgebaut. Sie enthält ebenfalls eine in Richtung der Rückseite des Albumblattes 2 und wieder von ihr weg durch einen Kolbenzylinder 16 betätigte bewegbare Gegendruckplatte 17 und eine Grundplatte 18, auf der gegen die Druckseite des Albumblattes 2 zu und von ihre weg durch Kolbenzylinder 19 verschiebbare Magazine 20 für die Schutztaschen 1 angeordnet sind.

Die in Fig. 2 schematisch dargestellte Anfeuchtstation 9 besteht aus einem Zylindergehäuse 21 mit zwei durch einen verschiebbar angeordneten Kolben 22 getrennten Kammern 23 und 24 mit veränderlichem Rauminhalt. In jede Kammer 23, 24 führt ein Zu- bzw. Ableitungsstutzen 25 für ein Antriebsmittel. Der Kolben 22 ist an einer Seite mit einer durch das Gehäuse 21 geführten Kolbenstange 26 versehen, die an ihrem freien Ende eine Bohrung 27 enthält, in die ein entsprechender Vorsprung 28 eines nach oben offenen Behälters 29 arretierbar, z.B. durch eine Feststellschraube, einsetzbar ist. Hierdurch besteht die Möglichkeit, bei einer Änderung der Größe des anzufeuchtenden Feldes lediglich den Behälter 29 auszutauschen. Der Behälter 29 füllt über seinen oberen Rand vorspringend eine Befeuchtungseinlage 30, vorzugsweise aus einem porösen elastischen Material. Über einen verschließbaren Stutzen 31 kann eine Zuführungsleitung 32 (Fig. 7), die mit einem zentralen Verteilbehälter 33 für Wasser oder ein Klebemittel verbunden ist, an den Behälter 29 angeschlossen werden.

Durch die Leitung 32 kann der Behälter 29 fortwährend mit Wasser bzw. mit dem Klebemittel nachgefüllt werden, so daß je Befeuchtung immer die gleiche Feuchtigkeits- bzw. Klebemittelmenge übertragen werden kann. Der Verteilbehälter 33 ist höhenverstellbar angeordnet, um in dem Behälter 29 immer die gleiche Füllstandsmenge zu gewährleisten. Die Befeuchtungseinlage 30 kann aus einem beliebigen porösen Material bestehen, wie Keramik, Gummi, Kunststoffen, Filzen, Webstoffen und dergleichen mehr. Als Klebemittel können beliebige flüssige oder als Film auftragbare bekannte Kleber, z.B. Kleber auf Kunststoffbasis wie Polyvinylacetat oder auch ein tierischer Heißleim u.a. mehr verwendet werden.

Eine andere Ausführungsform besteht darin, daß auf den Behälter 29 mit Öffnungen 34 versehene Abdeckplatten 35 auf die Öffnung des Behälters 29 aufgesetzt sind und z.B. durch Federn 36 an den Abdeckplatten 35 und Nuten 36' am Behälter 29 darauf befestigt werden. Dies ist dann von Vorteil, wenn kleinere Felder angefeuchtet werden sollen, da dann nicht die gesamten Behälter 29 ausgewechselt werden müssen.

Das in Fig. 3 dargestellte Magazin 20 mit zugehörigem Kolbenzylinder 19 der Klebestation 15 weist einen entsprechenden Grundaufbau wie die Anfeuchteinrichtung 14 mit zugehörigem Kolbenzylinder 13 auf. Statt des Behälters 29 ist jedoch in die Bohrung 27' eine auswechselbare Bodenplatte 37 mit einem Vorsprung 38 eingesetzt. Die Größe der Bodenplatte 37 entspricht der Größe der aufzuklebenden Taschen 1 oder ist kleiner als die der Taschen 1. An mindestens zwei sich gegenüberliegenden Rändern der Bodenplatte 37, auf jeden Fall an den zur Fortbewegungsrichtung senkrecht stehenden, sind parallel zu diesen Rändern auf der Deckplatte des Zylindergehäuses 21' Seitenwände 39 verschieb- und arretierbar angeordnet, die die einen Seitenwände des Magazins 20 bilden. Die anderen Seitenwände können durch ebenfalls auf der Deckplatte des Gehäuses 21¹ verschieb- und arretierbare runde Dorne 39' (Fig. 4) oder schmale Streifen gebildet werden. Dies bringt den Vorteil, daß bei einem Wechsel der Größe der Taschen 1 lediglich die Seitenwände 39, 39' gegen den Stapel der Taschen 1 mit anderem Format herangeschoben und arretiert werden müssen. Unter Umständen kann es auch notwendig sein, die Bodenplatte 37 auszuwechseln.

Sofern an jeder Seite der Bodenplatte 37 wenigstens ein Dorn 39', vorzugsweise jedoch zwei Dorne 39' verschiebbar angeordnet werden, und die Bodenplatte 37 auf den Verschiebewegen der Dorne 39' entsprechend den Dorndurchmessern geschlitzt ist, braucht auch bei einem Wechsel der Größe der Taschen die Bodenplatte 37 nicht ausgetauscht zu werden und es sind lediglich die Dorne 39' an den Seitenflächen des neuen Stapels von Taschen 1 heranzuführen, wobei je nach Größe der Taschen 1 ein Teil der Dorne 39' in die Schlitze eingeführt wird. Die Wände 39 bzw. die Dorne 39' weisen ein auf der Deckplatte des Zylindergehäuses 21' anliegendes Fußteil 40 mit einem Schlitz 41 (Fig. 4) auf. Auf der Deckplatte ist ein Gewindebolzen 42 befestigt, der so dimensioniert ist, daß er in den Schlitz 41 eingeht. Die Befestigung erfolgt über eine auf den Gewindebolzen 42 aufschraubbare Rändelmutter 43 (Fig. 3).

Die Magazine 20 können auch die in Fig. 9 dargestellte Form aufweisen. Hier ist auch jede Bodenplatte 37 auf einem Kolbenzylinder 19 angeordnet. Die Magazinwände werden jedoch durch zwei Winkeleckstücke 46 gebildet, die direkt auf der Grundplatte 18, z.B. durch Magnetkraft gehalten aufgestellt sind. Zum besseren Halten ist ein Schenkel stärker ausgebildet. In einem der Schenkel 47 jedes Winkeleckstücks 46 ist eine durch eine Feder 49 abgefederte, oben bogenförmig gestaltete Platte 50 eingelassen. Diese Platte 50 ragt etwas über den Rand des Magazins hinaus. Am jeweils anderen Schenkel 48 ist oben eine vorspringende Blattfeder 51 angeordnet, die als Abstreifkante dient und sichert, daß bei einem Klebvorgang nur eine Tasche 1 vom Stapel abgezogen wird. Durch die Blattfeder 51 wird die Durchlaßöffnung so verringert, daß beim Abheben der obersten Tasche 1 diese durchgebogen wird, wodurch sie sich von der unter ihr liegenden Tasche 1 löst. Um einem möglichen seitlichen Verrutschen der unteren Tasche 1 beim Abheben der obersten Tasche vorzubeugen, dienen die abgefederten vorspringenden Platten 50.

Wie in Fig. 3 angedeutet, können die Seitenwände 39 oben eine feste abgeschrägte, in das Magazin 20 vorspringende Kante 51' aufweisen, die wie die Blattfedern 51 ebenfalls zum Vereinzeln dienen.

Der Boden der Zylindergehäuse 21, 21' oder die Grundplatten 12, 18 können Dauermagnete oder. Elektromagnete enthalten, wobei der jeweils andere Teil aus Stahl oder Eisen besteht. Hierdurch ist es möglich, die Zylindergehäuse 21, 21' und somit die Anfeuchteinrichtungen 14 und die Magazine 20 beliebig auf den Grundplatten 12, 18 zu positionieren. Vorzugsweise weisen in diesem Fall die Grundplatten 12, 18 Linienraster 63 (Fig. 8) zum leichteren gerichteten Verschieben der Zylindergehäuse 21, 21' auf ihnen auf, wobei diese wenigstens eine rechtwinklige Anlegekante aufweisen.

Die Zylindergehäuse 21, 21' können auch abnehmbar, verschieb- und gegebenenfalls arretierbar auf parallel auf den Grundplatten 12, 1.8 abnehm-, verschieb- und gegebenenfalls arretierbar angeordneten Schienen 44 (Fig. 8) angeordnet werden.

Die Zylindergehäuse 21, 21' können auch abnehmbar, verschieb- und gegebenenfalls arretierbar auf parallel auf den Grundplatten 12, 18 abnehm-, verschieb- und gegebenen-falls arretierbar angeordneten Schienen 44 (Fig. 8) angeordnet werden.

Eine andere Möglichkeit besteht darin, die Zylindergehäuse 21, 21' mechanisch, z.B. durch Klammern, Schraubstöcke oder Pratzen unter Verwendung von Abstandhaltern oder dergleichen auf den Grundplatten 12, 18 zu befestigen.

Eine andere teilweise in Fig. 5 dargestellte Ausführungsform besteht darin, daß statt einer Fülle von einzelnen Kolbenzylindern 21, 21' für die Bewegung der Anfeuchteinrichtungen 14 bzw. der Magazine 20 nur deren Grundplatten 12, 18 durch Kolbenzylinder 45 auf- und abbewegbar sind, d.h. die Kolbenstange 45' ist direkt mit der Grundplatte 12, 18 verbunden. Bei einer derartigen Ausführungsform empfiehlt es sich, bei der Anfeuchtstation 9 die Befeuchtungseinlage 30 etwas stärker über den Rand des Behälters 29 vorspringen zu lassen, wodurch neben einer besseren Anfeuchtung (durch Auspressen) auch eine Dämpfung bewirkt werden kann. Vorzugsweise sind dann auch die Gegendruckplatten 11, 17 und die Grundplatten 12, 18 auf den Kolbenstangen ihrer Kolbenzylinder 10, 16, 45 lösbar befestigt, d.h. auswechselbar. Hierdurch ist einerseits ein schnelles Auswechseln von vorbereiteten Grundplatten 12, 18 bei anders gestalteten Albumblättern 2 und ein leichtes Anpassen an andere Blattformate möglich.

Bei der Klebestation 15 ist es bei dieser Ausführung vorteilhaft, die Wandung um die in ihr verschiebbare Bodenplatte 37 geschlossen auszubilden und notwendig, diese so abzufedern, daß bei vollständig leerem Magazin 20 und in die oberste Arbeitsstellung ausgefahrener Bodenplatte 37 die Wandung nicht über die Bodenplatte 37 vorstehen kann. Zwischen den Kolbenstangen 26, 26' und den Behältern 29 bzw. den Bodenplatten 37 können Dämpfungs-oder Federeinlagen (nicht dargestellt) angeordnet werden. Die Gegendruckplatten 11, 17 weisen vorzugsweise elastische Beläge 11 a, 17a auf.

Eine weitere in Fig. 5 schematisch dargestellte Ausführungsform der Anfeuchteinrichtung 14 besteht darin, daß auf der ausfahrbaren Grundplatte 12' eine durchgehende Anfeuchtauflage 52 vorgesehen ist, die von einer Maske 53 (Fig. 6) mit Fenstern 54 abgedeckt ist. Die Größe und Anzahl der Fenster 54 entspricht der Größe und Anzahl der zu befeuchtenden Felder auf dem Albumblatt 2. Die Grundplatte 12' kann Anschlußstutzen zur Zufuhr des Anfeuchtmittels und mit einem Kanalnetz zur gleichmäßigen Verteilung des Anfeuchtmittels in der Anfeuchtauflage 52 versehen sein. Dieses Kanalsystem (nicht dargestellt) kann auch als selbständiger Bestandteil der Anfeuchtstation 9 ausgebildet sein oder direkt in die Anfeuchtauflage 52 eingearbeitet sein.

Anstelle einer Anfeuchtauflage 52 kann bei Verwendung einer Maske 53 auch das Anfeuchtmittel über einen Träger, z.B. eine oder mehrere rotierende, gegebenenfalls verfahrbare Bürsten, Walzen, Rollen oder Bänder vorgesehen sein, wobei ein Teil von ihnen in das Anfeuchtmittel taucht und auf dem Weg zur Maske noch Abstreifer vorgesehen sind, um einen gleichmäßigen Auftrag zu gewährleisten. In Fig. 11 enthält eine Anfeuchteinrichtung 14 zwei Walzen oder Rollen 55, über die ein Endlosband als Befeuchtungseinlage 30" läuft. Das Endlosband taucht hierbei mit seiner unteren Bahn in das Anfeuchtmittel ein. Das Anfeuchtmittel kann auch durch Düsen als Befeuchtungseinlage 30"' (Fig. 7) versprüht werden, wobei Masken 53 vorgesehen sein können oder auch nicht.

Wenn das in die Klebestation 15 gelangte Aibumblatt 2 zum Stillstand kommt, fahren die Kolbenzylinder 16 die Gegendruckplatte 17 sowie die Zylinder 45 bzw. die Zylinder 19 der Magazine 20 aus und klemmen das Albumblatt 2 zwischen sich ein. Hierdurch kommen die zu oberst in den Magazinen 20 liegenden Schutztaschen 1 gegebenenfalls mit der auf ihnen aufgebrachten Klebeschicht unter Druck in Berührung mit den angefeuchteten bzw. mit Klebstoff versehenen Feldern des Albumblattes 2, wodurch die jeweils obersten Taschen 1 am Albumblatt 2 fest anhaften. Gegebenenfalls können die ausgefahrenen Kolbenstangen in dieser Stellung um die Verbindung zu festigen, einen Moment verharren; sodann fahren sie in die Ausgangsstellung zurück.

Sofern bei der Klebestation 15 nur die Grundplatte 18 aus- und einfahrbar ist, gelangt bei der Aufwärtsbewegung zuerst der obere Rand der gefederten Wandung der Magazine 20 gegen das Albumblatt 2, wobei dann die Gegendruckplatte 11 so schnell ausgefahren wird, daß das Albumblatt 2 von beiden Seiten gleichzeitig eingeklemmt wird. Erst dann kann das weitere Ausfahren der Grundplatte 18 bis zum Andruckkontakt der obersten Tasche 1 am Albumblatt 2 erfolgen. Hierbei sind die Bodenplatten 37 der Magazine 20 gegenüber den sie tragenden Kolbenstangen abgefedert, um mögliche Ungleichmäßigkeiten bei der Füllung der einzelnen Magazine 20 ausgleichen zu können.

Sobald die Zylinder der Grundplatte bzw. der Gegendruckplatte auf ihrem Weg in die Ausgangsstellung das Albumblatt 2 freigegeben haben, wird es durch das Fördermittel 8 einen Takt weiter zur Ausgangsstation befördert. Hier werden z.B. durch das Zusammenwirken eines auf- und abbeweglichen Nockens 56 mit den Schnappern der Schnappgreifer 5 diese geöffnet, so daß das fertige Albumblatt 2 freigegeben wird. Bei dem in Fig. 1 dargestellten Ausführungsbeispiel ist die Ausgangsstation nach einer Umlenkrolle 7 des Fördermittels 8 angeordnet, so daß das Albumblatt 2 nicht mehr auf den Fördermittelteilen aufliegt, sondern nur noch in dem Schnappgreifer 5 hängt, so daß es nach dem Lösen der Schnappgreifer 5 aufgrund der Schwerkraft, gegebenenfalls mittels einer Rutsche oder sonstiger Führungen auf einen Ablegestapel gelangt.

Zwischen Ausgangsstation und Ablegestapel kann eine bekannte Abtast- und Sortierstation zur Kontrolle der mit Schutztaschen 1 versehenen Albumblätter auf Vollständigkeit angeordnet werden, wobei die unvollständigen Blätter ausgesondert werden. Dies kann optisch durch Lichtstrahlen oder mechanisch durch Abtasten erfolgen. Damit nicht doch zwei Taschen auf einem Feld anhaften, können Düsen vorgesehen sein, die längs einer oder mehrerer Linien Druckluft schräg gegen die Albumblätter blasen.

Die Vorrichtung ist so gesteuert, daß von Takt zu Takt gleichzeitig ein Albumblatt 2 vom Schnappgreifer 5 ergriffen, ein zweites befeuchtet bzw. mit Klebemittel versehen, ein drittes mit Taschen 1 bestückt und ein viertes aus dem Schnappgreifer 5 und damit aus der Vorrichtung entlassen wird. Dies hat zur Folge, daß die Abstände der einzelnen Stationen voneinander gleich sein müssen. Sofern es erforderlich ist, können mehrere Anfeucht- oder Klebestationen nacheinander angeordnet werden. Dies kann dann erforderlich sein, wenn die Taschen sehr dicht nebeneinander angeordnet werden müssen. Die Betätigung der Zylinder kann hydraulisch oder auch pneumatisch erfolgen und wird durch bekannte Steuersysteme automatisch gesteuert.

Eine andere, nicht dargestellte Ausführungsform besteht darin, daß als Fördermittel ein Drehtisch verwendet wird. Hierbei sind die einzelnen Stationen wie Übernahme-, Anfeucht-, Klebe-, gegebenenfalls Ausricht-, Kontroll- und Ausgangsstation auf einem Kreis in gleichen Abständen voneinander angeordnet. Jeder Station ist ein Halter zugeordnet, der die Funktion des Schnappgreifers, d.h. des zentrierten Festhalters und Transportierers eines Albumblattes während seiner Bearbeitung in der Vorrichtung und die Funktion der Gegenplatten in sich vereinigen kann. Dies kann durch der Größe der Albumblätter entsprechende Platten erfolgen, die auf einem Kreis um die Achse des Drehtisches beweglich angeordnet sind, in denen feine durchgehende Kanäle ausgeführt sind, die von einer Seite an eine Vakuumquelle und an der Austragstelle an eine Druckluftquelle angeschlossen werden. Die jeweils ausgerichteten Albumblätter werden an der Übernahmestation durch einen abgesenkten Halter mittels Vakuum angesogen, durch die Vorrichtung zu den einzelnen Bearbeitungsstationen transportiert und an der Ausgangsstation durch Druckluft, die durch die Kanäle in den Platten geblasen wird, abgeblasen. Bei einer derartigen Ausführung brauchen die Anfeuchteinrichtungen oder auch die Magazine nicht unbedingt mit eigenen Antrieben zur Auf- und Abbewegung versehen sein, hier würden Federungen genügen, wenn die Halter gegen entsprechend abgefederte Anfeuchtstationen bzw. Magazine ausfahrbar sind.

Bei den beschriebenen Ausführungsbeispielen werden die Albumblätter den einzelnen Bearbeitungsstationen zugeführt, es ist jedoch genauso möglich, die Albumblätter fest und die Bearbeitungsstationen beweglich auf Fördermitteln anzuordnen. Ferner ist es möglich, die Grundplatten mit den Anfeucht- und Klebestationen zum schnellen Wechsel als austauschbare Wechselkassetten anzuordnen, z.B. auf Schienen verfahrbar, wie in Fig. 1 angedeutet.

Eine weitere Ausführungsvariante insbesondere für die Anfeuchtstation ist in Fig. 10 schematisch wiedergegeben. Hier ist eine Grundplatte 12', die nicht nur auf- und abbeweglich ist, sondern zusätzlich entweder in Förderrichtung oder senkrecht dazu hin- und herbeweglich ist, vorgesehen. Die einzelnen darauf angeordneten Anfeuchteinrichtungen 14 enthalten nur schmale Spalte, in denen jeweils ein Filz als Befeuchtungseinlage 30' angeordnet ist. Es kann auch nur eine in das Anfeuchtrriittel eingetauchte drehbare Rolle vorgesehen sein. Durch Verschieben der in Arbeitsstellung ausgefahrenen Grundplatte 12' in einer der waagerechten Richtungen wird durch den Filz oder durch Abrollen der Rolle ein Streifen angefeuchtet.

Durch die Ausführungsbeispiele werden einige konkrete Ausführungsformen wiedergegeben. Es ist selbstverständlich, daß einige der bei einem Ausführungsbeispiel beschriebenen Merkmale auch in Kombination mit Merkmalen anderer Ausführungsbeispiele kombinierbar sind.

## Patentansprüche

1. Vorrichtung zum Aufkleben von Schutztaschen (1) auf ausgerichtete Albenblätter (2) mit einem endlosen Fördermittel (8) mit in gleichem Abstand voneinander darauf angeordneten Haltemitteln für die Albenblätter (2), mit einer Übergabe- und einer Entladestationsvorrichtung für die Albenblätter auf das und vom Fördermittel mit wenigstens einer Anfeuchtstation (9) mit einer ausfahrbaren Anfeuchteinrichtung (14) und mit einer Klebestation (15) mit mindestens einem Magazin (20) für Schutztaschen (1) sowie mit Gegen druckplatten, dadurch gekennzeichnet, daß die Gegendruckplatten (11, 17) jeweils einer Anfeucht- (9) und einer Klebestation (15) jeweils sich gegenüberliegend zugeordnet sind und in Richtung der auf dem Transportmittel (8) angeordneten Albumblätter (2) ausfahrbar sind und daß auch die Magazine (20) in Richtung der auf dem Transportmittel (8) angeordneten Albumblätter (2) ausfahrbar sind.

2. Vorrichtung nach Anspruch 1, dadurch gekennzeichnet, daß das Fördermittel (8) in Längsrichtung zweigeteilt ist, wobei die beiden Teile parallel in einem Abstand voneinander angeordnet sind.

3. Vorrichtung nach Anspruch 1 oder 2, dadurch gekennzeichnet, daß die Haltemittel als Sauggreifer ausgebildet sind und an eine Vakuum- oder Druckluftquelle anschließbar sind.

4. Vorrichtung nach einem der Ansprüche 1 bis 3, dadurch gekennzeichnet, daß die Anfeuchteinrichtungen (14) und die Magazine (20) auf einem endlosen Fördermittel angeordnet sind.

5. Vorrichtung nach einem der Ansprüche 1 bis 4, dadurch gekennzeichnet, daß alle Anfeuchteinrichtungen (14) und alle Magazine (20) selbst ausfahrbar und lösbar auf jeweils einer feststehenden Grundplatte (12, 18) angeordnet sind.

6. Vorrichtung nach einem der Ansprüche 1 bis 4, dadurch gekennzeichnet, daß die Anfeuchteinrichtungen (14) und Magazine (20) auf einer ausfahrbaren Grundplatte (12', 18') angeordnet sind.

7. Vorrichtung nach Anspruch 5, dadurch gekennzeichnet, daß die Grundplatten (12, 18) als verschiebbare Wechselkassetten ausgebildet sind.

8. Vorrichtung nach einem der Ansprüche 6 oder 7, dadurch gekennzeichnet, daß zumindest die Grundplatten (12') der Anfeuchteinrichtungen (14) in Bewegungsrichtung des Fördermittels (8) oder senkrecht dazu durch einen Antrieb in der zum Fördermittel (8) parallelen Ebene hin- und herverschiebbar.

9. Vorrichtung nach einem der Ansprüche 5 bis 8, dadurch gekennzeichnet, daß die Anfeuchteinrichtungen (14) und Magazine (20) mittels Dauer- oder Elektromagneten auf den Grundplatten (12, 18) befestigt sind.

10. Vorrichtung nach einem der Ansprüche 5 bis 8, dadurch gekennzeichnet, daß die Anfeuchteinrichtungen (14) und Magazine (20) lös-, verschieb- und arretierbar auf parallel auf den Grundplatten (12, 18) lös-, verschieb- und arretierbar angeordneten Schienen (44) befestigt sind.

11. Vorrichtung nach einem der Ansprüche 5 bis 8, dadurch gekennzeichnet, daß die Anfeuchteinrichtungen (14) und Magazine (20) mittels Abstandhaltern und Klemmen, Pratzen oder Schraubstöcken auf den Grundplatten (12, 10) befestift sind.

12. Vorrichtung nach einem der Ansprüche 5 bis 11, dadurch gekennzeichnet, daß die Anfeuchteinrichtungen (14), die Magazine (20), die Grundplatten (12, 18) und die Gegendruckplatten (11, 17) auswechselbar auf Kolbenstangen von ausfahrbaren Zylindern (21, 21', 45, 10, 16) angeordnet sind.

13. Vorrichtung nach einem der Ansprüche 1 bis 12, dadurch gekennzeichnet, daß die Gegendruckplatten elastische Beläge (11 a, 17a) aufweisen und daß zwischen den Kolbenstangen (26, 26') und den Anfeuchteinrichtungen (14) bzw. den Magazinen (20) Dämpf- oder Federeinlagen angeordnet sind.

14. Vorrichtung nach einem der Ansprüche 1 bis 13, dadurch gekennzeichnet, daß jede Anfeuchteinrichtung (14) aus einem nach einer Seite offenen Behälter (29) besteht, in dem eine poröse Einlage (30) über die offene Seite leicht vorspringend angeordnet ist.

15. Vorrichtung nach einem der Ansprüche 1 bis 13, dadurch gekennzeichnet, daß die Anfeuchteinrichtung (14) aus einer die gesamte Grundplatte (12') bedeckenden porösen Einlage (52) besteht, auf der eine Fenster (54) aufweisende Maske (53) angeordnet ist.

16. Vorrichtung nach Anspruch 14 oder 15, dadurch gekennzeichnet, daß die poröse Einlage teilweise oder vollständig elastisch ist.

17. Vorrichtung nach einem der Ansprüche 1 bis 12, dadurch gekennzeichnet, daß jede Anfeuchteinrichtung (14) aus einem nach einer Seite offenen Behälter (29) besteht, in dem gegebenenfalls mittels eines Antriebs rotierende Feuchtigkeit übertragende Rollen, Walzen, Bürsten oder Bänder (30") beweglich angeordnet sind.

18. Vorrichtung nach einem der Ansprüche 8, 16 oder 17, dadurch gekennzeichnet, daß die offene Seite des Behälters (29) durch eine mit Öffnungen versehene auswechselbare Abdeckplatte (35) abgedeckt ist.

19. Vorrichtung nach einem der Ansprüche 1 bis 13, dadurch gekennzeichnet, daß die Anfeuchteinrichtung (14) aus mindestens einer Zerstäuberdüse besteht, die mit einem Verteilerbehälter (33) für ein Anfeuchtmittel verbunden ist.

20. Vorrichtung nach einem der Ansprüche 14 bis 18, dadurch gekennzeichnet, daß jeder Behälter (29) über eine Zufuhrleitung (32) und ein Verteilersystem mit einem zentralen Verteilerbehälter (33) für ein Anfeuchtmittel verbunden ist.

21. Vorrichtung nach Anspruch 19 oder 21, dadurch gekennzeichnet, daß das Anfeuchtmittel Wasser oder ein flüssiges Klebemittel ist.

22. Vorrichtung nach einem der Ansprüche 1 bis 21, dadurch gekennzeichnet, daß das Magazin (20) aus Seitenwänden (39) besteht, zwischen denen seine Bodenplatte (37) auf und ab verschiebbar ist.

23. Vorrichtung nach Anspruch 22, dadurch gekennzeichnet, daß mindestens zwei Seitenwände (39) aus gegeneinander verschieb- und arretierbaren Platten bestehen.

24. Vorrichtung nach Anspruch 21 oder 22, dadurch gekennzeichnet, daß mindestens zwei Seitenwände aus mindestens einem verschiebbar angeordneten Runddorn (39') bestehen.

25. Vorrichtung nach einem der Ansprüche 1 bis 21, dadurch gekennzeichnet, daß das Magazin (20) aus mindestens zwei einzeln verschieb- und arretierbaren Winkeleckstücken (46) besteht, zwischen denen die Bodenplatte (37) auf und ab verschiebbar ist.

26. Vorrichtung nach einem der Ansprüche 22 bis 25, dadurch gekennzeichnet, daß an zwei sich gegenüberliegenden Seiten der Magazine (20) die freien Enden der Seitenwände (39) bzw. der Winkeleckstücke (46) abgeschrägte Vorsprünge (51') bzw. vorspringende Blattfedern (51) zum Vereinzeln der Schutztaschen (1) beim Entnehmen angeordnet sind.

27. Vorrichtung nach einem der Ansprüche 1 bis 26, dadurch gekennzeichnet, daß auf jeder Deckplatte des Zylindergehäuses (21') derMagazinzylinder Gewindebolzen (42) angeordnet sind, auf die die Seitenwände (39, 39') mit ihren einen Schlitz (41) aufweisenden Fußteilen (40) aufgesetzt und mittels einer Rändelschraube (43) befestigt sind.

28. Vorrichtung nach einem der Ansprüche 22 bis 27, dadurch gekennzeichnet, daß die Bodenplatte (37) Schlitze aufweist.

29. Vorrichtung nach Anspruch 22, dadurch gekennzeichnet, daß die Seitenwände (39) miteinander verbunden sind und gegenüber der Grundplatte (18) abgefedert sind.

## Revendications

1. Dispositif pour coller des pochettes de protection (1) sur des feuilles d'album (2) alignées, comportant un dispositif transporteur sans fin (8) muni de moyens de tenue pour les feuilles d'album (2) disposés à égale distance l'un de l'autre, un poste de transfert des feuilles d'album sur le dispositif transporteur et de déchargement de celles-ci, avec au moins un poste humecteur (9) comportant un dispositif humecteur (14) pouvant sortir et un poste de collage (15) avec au moins un magasin (20) pour les pochettes de protection (1) et des plaques de contre-pression, caractérisé en ce que les plaques de contre-pression (11, 17) sont associées respectivement au poste humecteur (9) et au poste de collage (15) en étant respectivement en vis-à-vis, et qu'elles peuvent sortir en direction des feuilles d'album (2) disposées sur le dispositif transporteur (8), et en ce que les magasins (20) également peuvent être sortis en direction des feuilles d'album (2) placées sur le dispositif transporteur (8).

2. Dispositif selon la revendication 1, caractérisé en ce que le dispositif transporteur (8) est devisé en deux dans le sens de la longueur, les deux parties étant parallèles l'une à l'autre et à une certaine distance l'une de l'autre.

3. Dispositif selon la revendication 1 ou la revendication 2, caractérisé en ce que les moyens de tenue sont réalisés sous forme de préhenseurs à succion et peuvent être raccordés à une source de vide ou d'air comprimé.

4. Dispositif selon l'une des revendications 1 à 3, caractérisé en ce que les dispositifs humecteurs (14) et les magasins (20) sont disposés sur un dispositif transporteur sans fin.

5. Dispositif selon l'une des revendications 1 à 4, caractérisé en ce que tous les dispositifs humecteurs (14) et tous les magasins (20) sont disposés respectivement sur une plaque de base fixe (12, 18) de façon à pouvoir sortir et se dégager d'eux-mêmes.

6. Dispositif selon l'une des revendications 1 à 4, caractérisé en ce que les dispositifs humecteurs (14) et les magasins (20) sont disposés sur une plaque de base (12', 18') qui peut sortir.

7. Dispositif selon la revendication 5, caractérisé en ce que les plaques de base (12, 18) sont réalisées sous forme de cassettes interchangeables mobiles.

8. Dispositif selon la revendication 6 ou la revendication 7, caractérisé en ce qu'au moins les plaques de base (12') des dispositifs humecteurs (14) peuvent se déplacer dans un mouvement de va-et-vient dans le plan parallèle au dispositif transporteur (8) à l'aide d'un mécanisme d'entraînement, dans le sens du déplacement du dispositif transporteur (8) ou perpendiculairement à celui-ci.

9. Dispositif selon l'une des revendications 5 à 8, caractérisé en ce que les dispositifs humecteurs (14) et les magasins (20) sont fixés sur les plaques de base (12, 18) au moyen d'aimants permanents ou d'électro-aimants.

10. Dispositif selon l'une des revendications 5 à 8, caractérisé en ce que les dispositifs humecteurs (14) et les magasins (20) sont fixés de façon à pouvoir être dégagés, déplacés et bloqués sur des rails (44) disposés sur les plaques de base (12, 18) de façon à pouvoir être dégagés, déplacés et bloqués.

11. Dispositif selon l'une des revendications 5 à 8, caractérisé en ce que les dispositifs homecteurs (14) et les magasins (20) sont fixés sur les plaques de base (12, 18) au moyen d'entretoises et de pinces, de griffes ou d'étaux.

12. Dispositif selon l'une des revendications 5 à 11, caractérisé en ce que les dispositifs humecteurs (14), les magasins (20), les plaques de base (12, 18) et les plaques de contre-pression (11, 17) sont disposés de façon inter- changeable sur des tiges de pistons de vérins (21, 21', 45, 10, 16) pouvant sortir.

13. Dispositif selon l'une des revendications 1 à 12, caractérisé en ce que les plaques de contre-pression comportent des garnitures élastiques (11 a, 17a) et qu'entre les tiges de piston (26, 26') et les dispositifs humecteurs (14), et les magasins (20) sont disposées des garnitures d'amortissement ou des garnitures élastiques.

14. Dispositif selon l'une des revendications 1 à 13, caractérisé en ce que chaque dispositif humecteur (14) est constitué par un récipient (29) ouvert d'un côté, dans lequel est disposée une garniture poreuse (30) saillant légèrement au-delà du côté ouvert.

15. Dispositif selon l'une des revendications 1 à 13, caractérisé en ce que le dispositif humecteur (14) est constitué par une garniture (52) poreuse recouvrant la totalité de la plaque de base (12') et sur laquelle est disposé un masque (53) comportant une fenêtre (54).

16. Dispositif selon la revendication 14 ou 15, caractérisé en ce que la garniture poreuse est partiellement ou totalement élastique.

17. Dispositif selon l'une des revendications 1 à 12, caractérisé en ce que chaque dispositif humecteur (14) est constitué par un récipient (29) ouvert d'un côté, dans lequel sont disposés mobiles des rouleaux, cylindres, brosses ou bandes (30") éventuellement entraînés par un mécanisme, transmettant l'humidité.

18. Dispositif selon l'une des revendications 8, 16 ou 17, caractérisé en ce que le côté ouvert du récipient (29) est refermé par une plaque de recouvrement (35) interchangeable munie d'ouvertures.

19. Dispositif selon l'une des revendications 1 à 13, caractérisé en ce que le dispositif humecteur (14) est constitué par au moins une buse de pulvérisation qui est reliée à un réservoir de distribution (33) pour un fluide d'humidification.

20. Dispositif selon l'une des revendications 14 à 18, caractérisé en ce que chaque récipient (29) est relié par une canalisation d'amenée (32) et un système de distribution à un réservoir distributeur central (33) pour un fluide d'humidification.

21. Dispositif selon la revendication 19 ou la revendication 20, caractérisé en ce que le fluide d'humidification est de l'eau ou un adhésif liquide.

22. Dispositif selon l'une des revendications 1 à 21, caractérisé en ce que le magasin (20) est constitué par des parois latérales (39) entre lesquelles sa plaque de fond (37) peut se déplacer vers le haut et vers le bas.

23. Dispositif selon la revendication 22, caractérisé en ce qu'au moins deux parois latérales (39) sont constituées par des plaques pouvant être déplacées et bloquées l'une par rapport à l'autre.

24. Dispositif selon la revendication 21 ou la revendication 22; caractérisé en ce qu'au moins deux parois latérales sont constituées par au moins une tige ronde (39') déplaçable.

25. Dispositif selon l'une des revendications 1 à 21, caractérisé en ce que le magasin (20) est constitué par au moins deux éléments d'angle pouvant être déplacés et bloqués individuellement (46) entre lesquels la plaque de fond (37) peut se déplacer vers le haut et vers le bas.

26. Dispositif selon l'une des revendications 22 à 25, caractérisé en ce que sur deux côtés opposés des magasins (20) sont disposées les extrémités libres des parois latérales (39) ou des saillies (51') ou des ressorts à lame saillant (51) des éléments d'angle (46) pour séparer une par une les pochettes de protection lors de leur prélèvement.

27. Dispositif selon l'une des revendications 1 à 26, caractérisé en ce que sur chaque plaque de recouvrement du carter des vérins (21') du magasin sont disposées des tiges filetées (42) sur lesquelles sont placées les parois latérales (39, 39') avec leurs pieds (40) comportant une fente (41), lesquelles sont fixées par une vis moletée (43).

28. Dispositif selon l'une des revendications 22 à 27, caractérisé en ce que la plaque de fond (37) comporte des fentes.

29. Dispositif selon la revendication 22, caractérisé en ce que les parois latérales (39) sont reliées ensemble et sont montées sur ressorts sur la plaque de base (18).

## Claims

1. Device for sticking protective pockets (1) onto aligned album pages (2) with an endless conveyor means. (8) with holding means situated thereon at even distances apart for the album (2), with a device for transferring the album pages to and unloading them from the conveyor means, with at least one moistening station (9) with an extensible moistening device (14) and with a gumming station (15) with at least one magazine for protective pockets (1) and also with counter-pressure plates, characterized by the fact that the counter-pressure plates (11, 17) of each initial moistening station (9) and a gumming station (15) respectively are situated opposite one another and are extensible in the direction of the album pages (2) situated on the transport means (8) and that the magazines (20) likewise are extensible in the direction of the album pages (2) positioned on the transport means (8).

2. Device according to claim 1, characterized by the fact that the conveyor means (8) is divided in the longidutinal direction into two parts parallel to each other and at a certain distance apart.

3. Device according to claim 1 or 2, characterized by the fact that the holding means take the form of suction-type gripping devices connectable to a source of vacuum or compressed air.

4. Device according to any one of claims 1 to 3, characterized by the fact that the initial moistening devices (14) and the magazines (20) are situated on an endless conveyor means.

5. Device according to any one of claims 1 to 4, characterized by the fact that all initial moistening devices (14) and all magazines (20) are themselves extensibly and detachably mounted on their respective fixed base plates (12, 18).

6. Device according to any one of claims 1 to 4, characterized by the fact that all initial moistening devices (14) and all magazines (20) are themselves extensibly and detachably mounted on an extensible base plate (12', 18').

7. Device according to claim 5, characterized by the fact that the base plates (12, 18) take the form of displaceable inter-changeable cassettes.

8. Device according to claim 6 or 7, characterized by the fact that at least the base plates (12') of the initial moistening devices (14) are displaceable to and fro in the direction of movement of the conveyor means (8) or perpendicularly thereto, in the plane parallel to the conveyor means, by means of a drive.

9. Device according to any one of claim 5 to 8, characterised by the fact that the initial moistening devices (18) and magazines (20) are affixed to the base plates (12) and (18) by means of permanent magnets or electromagnets.

10. Device according to any one of claims 5 to 8, characterized by the facts that the initial moistening devices (14) and magazines (20) are detachably, displaceably and lockably affixed to bars (44) detachably, displaceably and lockably mounted on the base plates (12, 18).

11. Device according to any one of claims 5 to 8, characterized by the facts that the initial moistening devices (14) and magazines (20) are affixed to the base plates (12) and (18) by means of spacers and clamps, claws or vices.

12. Device according to any one of claims 5 to 11, characterized by the fact that the initial moistening devices (14), the magazines (20), the base plates (12) and (18) and the counter-pressure plates (11) and (17) are interchangeably mounted on piston rods of extensible cylinders (21, 21', 45, 10, 16).

13. Device according to any one of claims 1 to 12, characterized by the fact that the counter-pressure plates have elastic linings (11 a and 17a) and that the damping inserts or internal springs are provided between the piston rods (26, 26') and the initial moistening devices (14) and the magazines (20).

14. Device according to any one of claims 1 to 13, characterized by the fact that each initial moistening device (14) consists of a container (29) open towards one side and containing a porous insert (30) which slightly projects beyond the open side.

15. Device according to any one of claims 1 to 13, characterized by the fact that the initial moistening device (14) consists of a porous insert which covers the entire base plate (12') and on which is provided a mask (53) having a window (54).

16. Device according to claim 14 or 15, characterized by the fact that the porous insert is partly or completely elastic.

17. Device according to any one of claims 1 to 12, characterized by the fact that each initial moistening device (14) consists of a container (29) open towards one side and containing rollers, brushes or belts (30") which transfer the moisture and which rotate, possibly by means of a drive.

18. Device according to any one of claims 8, 16 or 17, characterized by the fact that the open side of the container (29) is covered by a removable and replaceable covering plate (35) provided with apertures.

19. Device according to any one of claims 1 to 13, characterized by the fact that the initial moistening device (14) consists of at least one atomizer nozzle connected with a distributing container (33) for a moistening agent.

20. Device according to any one of claims 14 to 18, characterized by the fact that each container (29) is connected via a supply conduit (32) and a distributor system to a central distributor container (33) for an initial moistening agent.

21. Device according to claim 19 or 20, characterized by the fact that the initial moistening agent consists of water or of a liquid adhesive.

22. Device according to any one of claims 1 to 21, characterized by the fact that the magazine (20) consists of side walls (39) between which its base plate (37) is movable upwards and downwards.

23. Device according to claim 22, characterized by the fact that at least two side walls (39) consist of plates which can be displaced and locked in relation to one another.

24. Device according to claim 21 or 22, characterized by the fact that at least two side walls consist of at least one displaceably mounted circular mandrel (39').

25. Device according to any one of claims 1 to 21, characterized by the fact that the magazine (20) consists of at least two angle pieces (46) which are individually displaceable and lockable and between which the base plate (37) is displaceable upwards and downwards.

26. Device according to any one of claims 22 to 25, characterized by the fact that on two mutually opposite sides of the magazines (20) the free ends of the side walls (39) and of the angle pieces (46) bevelled projections (51') or projecting teat-type springs (51) serving to separate the protective pockets (1), when they are extracted, are provided.

27. Device according to any one of claims 1 to 26, characterized by the fact that each covering plate of the cylinder housing (21') of the magazine cylinders bears against thread bolts (42) onto which the side walls (39) and (39') are placed by their feet, provided with a slit (41), then being secured by means of a knurled screw (43).

28. Device according to any one of claims 22 to 27, characterized by the fact that the base plate (37) is provided with slits.

29. Device according to claim 22, characterized by the fact that the side walls (39) are interconnected and sprung in relation to the base plate (18).
